# EUROPÄISCHE PATENTSCHRIFT

(11) **EP 0 049 450 B1**
(45) Veröffentlichungstag und Bekanntmachung des Hinweises auf die Patenterteilung: **03.04.1985**
(21) Anmeldenummer: 81107682.7
(22) Anmeldetag: 28.09.1981
(51) Int. Cl.: B01F 7/02, B01F 7/04, D21B 1/34, D21B 1/30

(54) **Mischer für Schüttgut, insbesondere für faserige Suspensionen**
Mixer for bulk goods, especially for fibrous suspensions
Mélangeur pour des matières en vrac, spécialement pour des suspensions fibreuses

(30) Priorität: 02.10.1980 DE 3037332
(43) Veröffentlichungstag der Anmeldung: 14.04.1982
(73) Patentinhaber: Draiswerke GmbH, D-68305 Mannheim (DE)
(72) Erfinder: Lipp, Eberhard, Ing.-Grad., D-7541 Staubenhardt-5 (DE)
(74) Vertreter: Rau, Manfred, Dr. Dipl.-Ing.

## Beschreibung

Die Erfindung betrifft einen Mischer nach dem Oberbegriff des Patentanspruches 1.

Bei einem derartigen aus der DE-C-10 20 002 bekannten Mischer sind an der Innenwand des Behälters sich in Umfangsrichtung erstreckende Reibbleche als Zerkleinerungselemente angebracht, die jeweils eine Gegenfläche zu den umlaufend antreibbaren Mischerschaufeln bilden, mit diesen zusammen also eine Zerkleinerungseinrichtung bilden, wobei der jeweiligen Mischschaufel auch die Funktion eines Zerkleinerungselementes zukommt. Die Reibbleche können auch wie Siebplatten durchlöchert und/ oder aufgerauht ausgebildet sein. Der Zweck dieser Zerkleinerungseinrichtungen liegt darin, sich während eines Behandlungsvorganges bildende Agglomerate sofort zu zerteilen. Die Wirkung dieser Zerkleinerungseinrichtungen ist nicht befriedigend.

Aus der DE-B-11 02534 ist es bekannt, als Zerkleinerungseinrichtung bei Mischern der ansonsten gattungsgemäßen Art hochtourig antreibbare Messerköpfe einzusetzen, die im Bereich der Behälterwand vorgesehen sind und deren Drehachse etwa radial zum Behälter verläuft. Sie sind so angeordnet, daß sie radial innerhalb der Mischschaufeln angeordnet sind und diese axial teilweise überdecken.

Aus dem Artikel von Dürr "Feindispergieren Fest-Flüssig Maschinen und Methoden in der modernen Betriebspraxis", in der Zeitschrift "Aufbereitungs-Technik", Heft 6, 1971 ist es auch bekannt geworden, anstelle solcher Messerköpfe Stiftscheibenmühlen in gleicher Art der Anordnung wie die Messerköpfe vorzusehen.

Schließlich ist es aus der DE-B-17 82 585 bekannt geworden, ein drehantreibbares Homogenisierwerkzeug, dessen Drehachse raidal zum Mischer angeordnet ist, an dessen Behälterwand vorzusehen, wobei das Homogenisierwerkzeug derart zu den Mischschaufeln angeordnet wird, daß es relativ zu den Mischwerkzeugen einen Scherspalt begrenzt.

Alle vorstehend angegebenen drehantreibbaren Zerkleinerungselemente weisen den Nachteil auf, daß aufwendige Abdichtungen im Bereich ihrer Hindurchführung durch die Wand des Behälters notwendig sind. Weiterhin besteht die Gefahr eines Abknickens ihrer fliegend gelagerten Wellen. Wenn in den Mischern Güter getrocknet werden, dann bilden sich oberflächlich angetrocknete, im Kern aber noch plastische Agglomerate, die beim Aufprall auf die hochtourig angetriebenen Zerkleinerungselemente verdichtet werden. Hierdurch wird der Diffusionswiderstand erhöht, die Trocknung verschlechtert und ggf. sogar das Endprodukt beschädigt. Durch die Art der Agglomeratzerteilung wird eine sehr heterogene Kornverteilung erreicht, so daß noch ein nachgeschalteter Mahlprozeß notwendig ist.

Aus der Zeitschrift "Chemiker-Zeitung", 94. Jahrgang (1970) Nr. 4, Seite 123 ist eine Schrägscheibenpumpe mit zylindrischem Gehäuse und koaxial in diesem angeordneter Welle bekannt. Auf der Welle ist eine Schrägscheibe, also eine während des Drehens eine Taumelbewegung ausführende Scheibe angebracht, die während ihres Umlaufes ein zu pumpendes Medium durch einen stirnseitig und mittig angeordneten Ansaugstutzen ansaugt und durch einen tangential angeordneten Druckstutzen abfördert. Die Schrägscheibe kann an ihrem Außenumfang zacken- oder sägenartig gestaltet sein. Dieser Form können am Gehäuseumfang angeordnete Gehäuseeinschübe angepaßt sein, wodurch diese Pumpe gleichzeitig Mahleigenschaften bekommt.

Aus der GB-A-16 768 ist eine Maschine zum Herstellen einer Papiermaische bekennt, die im Förderteil Zerkleinerungseinrichtungen aufweist, die aus am Behälter angebrachten Reibflächen und zugeordneten Zylinderabschnittsflächen mit Reibeinrichtungen bestehen.

Der Erfindung liegt die Aufgabe zugrunde, einen Mischer der gattungsgemäßen Art so auszugestalten, daß eine hochwirksame und schonende Zerkleinerung unter Erreichung einer homogenen Kornverteilung des zu behandelnden Gutes durchführbar ist, ohen daß eine Beschädigungsgefahr für die Zerkleinerungselemente besteht.

Diese Aufgabe wird erfindungsgemäß durch die Merkmale des kennzeichnenden Teiles des Patentanspruches 1 gelöst. Zwischen den Mahlscheiben und den Zylinderteilen wird ein Mahlspalt gebildet, so daß eine Zwangszerkleinerung stattfindet. Die Anordnung der Zylinderteile ermöglicht die Zylinderteile radial verstellbar anzuordnen, so daß also die Breite des Mahlspaltes verstellbar ist. Dadurch kann eine sehr homogene Kornverteilung erreicht werden, wodurch ein dem Prozeß nachzuschaltender Mahlvorgang entfallen kann. Mit dem erfindungsgemäßen Mischer können Schüttgüter, feuchte, faserige und breiige Güter und Suspensionen unter Unterdruck, Normaldruck oder Überdruck kontinuierlich oder diskontinuierlich getrocknet, beheizt, gekühlt oder gemischt werden oder einer Reaktion unterzogen werden.

Das zu behandelnde Gut wird mittels der Mischschaufeln ständig durchmischt, aufgelockert und den Mahlscheiben zugeführt, wo es dann im Mahlspalt zerkleinert wird.

Nachfolgend wird ein Ausführungsbeispiel der Erfindung anhand der Zeichnung näher erläutert. Es zeigt:
Fig. 1 einen Längsschnitt durch einen erfindungsgemäßen Mischer und
Fig. 2 einen Querschnitt durch den Mischer gemäß der Schnittlinie 11-11 in Fig. 1.

Der in der Zeichnung dargestellte Mischer weist einen trommelartigen Behälter 1 mit über eine durchlaufende Welle 2 antreibbaren Mischschaufeln 3 mit Haltearmen 4 auf, welche über die Welle 2 hinsichtlich Abstand und Winkelstellung gleichmäßig verteilt sind. Zwischen diesen Mischschaufeln 3 sind zusätzlich Mahlscheiben 5 schräg zur Längsrichtung an der rotierenden Welle 2 angeordnet, welche bei Drehung eine Taumelbewegung ausführen. Die Anzahl der Mahlscheiben 5 beträgt mindestens "eins" und höchstens die um "eins" verminderte Zahl der Mischschaufeln 3. Der optimale Füllgrad des Behälters 1 mit Schüttgut 6 oder fasriger Suspension liegt bei etwa 70%.

Die Mahlscheiben 5, welche bei Drehung eine Taumelbewegung ausführen, wirken an ihrer Umfangsfläche mit stationären Gegegenflächen zusammen, die beide profiliert sind. Die Umfangsfläche ist an austauschbaren Mahlsegmenten 7 ausgebildet, während die Gegenflächen durch die Innenflächen 8 von gegenüber dem Behälter 1 einstellbaren Zylinderteilen gebildet sind Die Zylinderteile sind auf von außen nachstellbaren Stützen 9 so im Behälter 1 angeordnet, daß ein- oder beidseitig Mischschaufeln 3 darunter durchfahren können, wie dies aus Fig. 1 ersichtlich ist. Die nachstellbaren Stützen 9 für die Zylinderteile sind mittels Faltenbalg 10 abgedichtet. Die Zylinderteile sind im unteren Bereich des Behälters 1 auf dem in Drehrichtung D der Welle 2 ansteigenden Teil angeordnet und überdecken etwa 10-50%, vorzugsweise 25%, des von den Mischschaufeln 3 bestrichenen Umfangs des Behälters 1.

Die Wirkbreite b der Mahlscheiben 5 entspricht jeweils etwa der axialen Ausdehnung einer Mischschaufel 3. Die Zylinderteile stehen, wie aus der Zeichnung ersichtlich ist, unter der Wirkung einer Feder 11. Hierbei können die nachstellbaren Stützen 9 der Zylinderteile als Federkolben ausgebildet sein, wobei die Federkolben vorzugsweise durch sogenannte Konstantfederstützen gebildet sind, die hier nicht besonders dargestellt sind, so daß ein konstanter Andruck erreicht wird. Dem Füllen und Entleeren des Behälters 1 dienen Stutzen 12, 13. Es sind Vorkehrungen getroffen, um die vom zu behandelnden Gut abgegebene Feuchtigkeit abziehen und Reaktanten zuführen zu können.

## Patentansprüche

1. Mischer für Schüttgut und Suspensionen, insbesondere faserige Suspensionen wie Zellulosederivate, mit einem liegenden Behälter, der eine trommelförmige oder muldenförmige Behälterwand aufweist, mit Mischschaufeln in dem Behälter, die an einer drehantreibbaren Welle über radial von dieser abstehenden Haltearmen befestigt sind und in der Nähe der Behälterwand umlaufen, mit mindestens einem an der Welle befestigten ersten Zerkleinerungselement und mit mindestens einem an der Behälterwand befestigten zweiten Zerkleinerungselement, das mit dem ersten Zerkleinerungselement zusammenwirkt, dadurch gekennzeichnet, daß das erste Zerkleinerungselement durch eine Mahlscheibe (5) gebildet ist, die schräg zur Welle (2) angeordnet ist, und Zwar derart, daß sie bei Drehung eine Taumerbewegung ausführt, daß das zweite Zerkleinerungselement als Zylinderteil ausgebildet ist, daß das Zusammenwirken der beiden Zerkleinerungselemente über die Umfangsfläche der Mahlscheibe (5) und die Innenfläche (8) des Zylinderteiles erfolgt, daß das Zylinderteil im Abstand von der behälterwand auf einer Stütze (9) angeordnet ist, die von außerhalb des Behälters (1) nachstellbar ist, und daß Teile der Mischschaufeln (3) sich im Bereich zwischen der Behälterwand und dem Zylinderteil ein- oder beidseitig der Stütze (9) hindurchbewegen.

2. Mischer nach Patentanspruch 1, dadurch gekennzeichnet, daß die Umfangsfläche der Mahlscheibe (5) und die Innenfläche (8) des Zylinderteiles profiliert sind.

3. Mischer nach Patentanspruch 1 oder 2, dadurch gekennzeichnet, daß die Umfangsfläche der Mahlscheibe (5) an austauschbaren Mahlsegmenten (7) ausgebildet ist.

4. Mischer nach einem der Patentansprüche 1 bis 3, dadurch gekennzeichnet, daß das auf einer Stütze (9) angeordnete Zylinderteil gegenüber dem Behälter (1) mittels eines Faltenbalges (10) abgedichtet ist.

5. Mischer nach einem der Patentansprüche 1 bis 4, dadurch gekennzeichnet, daß das Zylinderteil im unteren Bereich des Behälters (1) angeordnet ist.

6 Mischer nach Patentanspruch 5, dadurch gekennzeichnet, daß das Zylinderteil auf dem in Drehrichtung (D) der Welle (2) ansteigenden Teil des Behälters (1) angeordnet ist.

7. Mischer nach einem der Patentansprüche 1 bis 6, dadurch gekennzeichnet, daß die Innenfläche bzw. -flächen (8) des Zylinderteiles bzw. der Zylinderteile etwa 10 bis 50% des von den Mischschaufeln (3) bestrichenen Umfangs des Behälters (1) überdecken.

8. Mischer nach Patentanspruch 7, dadurch gekennzeichnet, daß die Innenfläche bzw. -flächen (8) des Zylinderteiles bzw. der Zylinderteile 25% des Umfangs überdecken.

9. Mischer nach einem der Patentansprüche 1 bis 8, dadurch gekennzeichnet, daß die Wirkbreite einer Mahlscheibe (5) etwa der axialen Ausdehnung einer Mischschaufel (3) entspricht.

10. Mischer nach einem der Patentansprüche 1 bis 9, dadurch gekennzeichnet, daß das Zylinderteil mittels einer Feder (11) an die Mahlscheibe (5) andrückbar ist.

11. Mischer nach Patentanspruch 10, dadurch gekennzeichnet, daß das Zylinderteil mit konstantem Druck an die Mahlscheibe (5) andrückbar ist.

12. Mischer nach Patentanspruch 10, dadurch gekennzeichnet, daß die nachstellbare Stütze (9) des Zylinderteils als Federkolben ausgebildet ist.

## Revendications

1. Triturateur pour produits en vrac et suspensions, notamment suspensions fibreuses telles que dérivés de cellulose, avec un récipient couché, présentant une paroi de récipient en forme de tambour ou d'auge, avec des aubes de mélange dans le récipient, qui sont fixées sur un arbre pouvant être entraîné en rotation au moyen de bras de maintien partant de celui-ci, et qui

circulent à proximité de la paroi du récipient, avec un moins un premier élément de fractionnement fixé sur l'arbre et avec au moins un second élément de fractionnement fixé sur la paroi du récipient, qui coopère avec le premier élément de fractionnement, caractérisé en ce que le premier élément de fractionnement est constitué par un disque de broyage (5) disposé obliquement par rapport à l'arbre (2) de manière à effectuer un mouvement de mutation lors de la rotation en ce que le second élément de fractionnement est réalisé sous forme d'un élément cylindrique, en ce que la coopération des deux éléments de fractionnement a lieu sur la surface de pourtour du disque de broyage (5) et la surface intérieure (8) de l'élément cylindrique, en ce que l'élément cylindrique est disposé à distance de la paroi du récipient sur un appui (9) réglable de l'extérieur du récipient (1 et en ce que des parties des aubes de mélange (3) se déplacent dans la zone entre la paroi du récipient et l'élément cylindrique d'un côté ou des deux côtés de l'appui (9).

2. Triturateur selon la revendication 1, caractérisé en ce que la surface de pourtour du disque de broyage (5) et la surface intérieure (8) de l'élément cylindrique sont profilées.

3. Triturateur selon la revendication 1 ou la revendication 2, caractérisé en ce que la surface de pourtour du disque de broyage (5) est formée sur des segments de broyage interchangeables (7).

4. Triturateur selon l'une des revendications 1 à 3, caractérisé en ce que l'élément cylindrique disposé sur un appui (9) est rendu étanche vis-à-vis du récipient (1) au moyen d'un soufflet (10).

5. Triturateur selon l'une des revendications 1 à 4, caractérisé en ce que l'élément cylindrique est disposé dans la zone inférieure du récipient (1).

6. Triturateur selon la revendication 5, caractérisé en ce que l'élément cylindrique est disposé dans la partie du récipient (1) ascendante dans le sens de rotation (D) de l'arbre (2).

7. Triturateur selon l'une quelconque des revendications 1 à 6, caractérisé en ce que la surface intérieure ou les surfaces intérieures (8) de l'élément cylindrique ou des éléments cylindriques recouvrent de 10 à 50% environ de la surface du récipient (1) balayé par les aubes de mélange (3).

8. Triturateur selon la revendication 7, caractérisé en ce que la surface intérieure ou les surfaces intérieures (8) de l'élément cylindrique ou des éléments cylindriques recouvrent 25% de la surface.

9. Triturateur selon l'une des revendications 1 à 8, caractérisé en ce que la largeur d'action d'un disque de broyage (5) correspond sensiblement à l'extension axiale d'une aube de mélange (3).

10. Triturateur selon l'une des revendications 1 à 9, caractérisé en ce que l'élément cylindrique peut être appliqué sur le disque de broyage (5) au moyen d'un ressort (11).

11. Triturateur selon la revendication 10, caractérisé en ce que l'élément cylindrique peut être appliqué sur le disque de broyage (5) avec une pression constante.

12. Triturateur selon la revendication 10, caractérisé en ce que l'appui réglable (9) de l'élément cylindrique est réalisé sous forme de piston à ressort.

## Claims

1. Mixer for bulk material and suspensions, particularly fibrous suspensions such as cellulose derivatives, comprising a horizontal container having a drum-shaped or trough-shaped container wall, and comprising in the container mixing paddles which are attached to a rotatable shaft via retaining arms projecting radially from the said shaft and rotate in the vicinity of the container wall, and comprising at least a first comminuting element which is attached to the shaft and at least a second comminuting element which is attached to the container wall and which cooperates with the first comminuting element, characterised in that the first comminuting element is formed by a grinding wheel (5) which is inclined to the shaft (2), that is, in such a manner that it performs a tumbling motion while rotating, that the second comminuting element is in the form of a cylinder part, that the cooperation of the two comminuting elements is affected through the circumference of the grinding wheel (5) and the inner face (8) of the cylinder element, that the cylinder element is arranged at a distance from the container wall on a support (9) which can be adjusted from outside the container (1), and that parts of the mixing paddles (3) move through the area between the container wall and the cylinder element on one side or on both sides of the support (9).

2. Mixer according to Claim 1, characterised in that the circumference of the grinding wheel (5) and the inner face (8) of the cylinder element are profiled.

3. Mixer according to Claim 1 or 2, characterised in that the circumference of the grinding wheel (5) is formed on interchangeable grinding segments (7).

4. Mixer according to any one of Claims 1 to 3, characterised in that the cylinder element which is mounted on a support (9) is sealed off from the container (1) by means of a bellows (10).

5. Mixer according to any one of Claims 1 to 4, characterised in that the cylinder element is located in the lower region of the container (1).

6. Mixer according to Claim 5, characterised in that the cylinder element is arranged on that part of the container (1) extending upwards in the direction of rotation (D) of the shaft (2).

7. Mixer according to any one of Claims 1 to 6, characterised in that the inner face or faces (8) of the cylinder element or elements cover approximately 10 to 50% of the circumference of the container (1) which is swept by the mixing paddles (3).

8. Mixer according to Claim 7, characterised in that the inner face or faces (8) of the cylinder element or elements cover 25% of the circumference.

9. Mixer according to any one of Claims 1 to 8, characterised in that the effective width of a grinding wheel (5) is approximately equal to the axial extension of a mixing paddle (3).

10. Mixer according to anyone of Claims 1 to 9, characterised in that the cylinder element can be pressed against the grinding wheel (5) by means of a spring (11).

11. Mixer according to Claim 10, characterised in that the cylinder element can be pressed against the grinding wheel (5) by a constant pressure.

12. Mixer according to Claim 10, characterised in that the adjustable support (9) of the cylinder element is in the form of a spring-operated piston.
